# EUROPÄISCHE PATENTSCHRIFT

(11) **EP 1 078 424 B1**
(45) Veröffentlichungstag und Bekanntmachung des Hinweises auf die Patenterteilung: **04.06.2003**
(21) Anmeldenummer: 00918805.3
(22) Anmeldetag: 16.03.2000
(51) Int. Cl.: H01Q 21/30

(54) **MEHR-BEREICHS-ANTENNE**
MULTIBAND ANTENNA
ANTENNE MULTIBANDE

(30) Priorität: 19.03.1999 DE 19912465
(43) Veröffentlichungstag der Anmeldung: 28.02.2001
(73) Patentinhaber: Kathrein-Werke KG, 83022 Rosenheim (DE)
(72) Erfinder: HAUNBERGER, Thomas, D-83435 Bad Reichenhall (DE)
(74) Vertreter: Flach, Dieter Dipl.-Phys.
(86) Internationale Anmeldenummer: EP0002356
(87) Internationale Veröffentlichungsnummer: WO00057514

(56) Entgegenhaltungen:
- EP-A- 0 823 751
- EP-A- 0 887 880

## Beschreibung

Die Erfindung betrifft eine Mehr-Bereichs-Antenne nach dem Oberbegriff des Anspruchs 1.

Der Mobilfunkbereich wird größtenteils über das GSM 900-Netz, also im 900 MHz-Bereich abgewickelt. Daneben hat sich auch der GSM 1800-Standard etabliert, bei welchem in einem 1800 MHz-Bereich Signale empfangen und gesendet werden können.

Für derartige Mehr-Bereichs-Basisstationen werden deshalb Mehr-Bereichs-Antenneneinrichtungen zum Senden und Empfangen verschiedener Frequenzbereiche benötigt, die üblicherweise Dipolstrukturen aufweisen, also eine Dipolantenneneinrichtung zum Senden und Empfangen des 900 MHz-Bandbereiches und eine weitere Dipolantenneneinrichtung zum Senden und Empfangen des 1800 MHz-Bandbereiches.

Eine nach dem Stand der Technik bekannte Antenneneinrichtung ist schematisch in Figur 1 wiedergegeben.

Eine derartige bekannte Antenneneinrichtung umfaßt einen gemeinsamen Antenneneingang 1, welchem antennenseitig eine Combiner-Schaltung 3 nachgeordnet ist, um eine entsprechende Entkopplung der in den verschiedenen Frequenzbereichen übertragenen Signale zu ermöglichen.

Dieser Combiner- oder Verzweigungsschaltung 3 sind zwei Verzweigungsleitungen 5' und 5" nachgeordnet, die einmal zur ersten Antenneneinrichtung 7' und zur zweiten Antenneneinrichtung 7" führen, um darüber den Funkverkehr im ersten und zweiten Bandbereich abzuwickeln.

Die Verzweigungsschaltung 3 ist dazu mit integrierten frequenzselektiven Komponenten, beispielsweise nach Art eines Bandpaßfilters versehen, die jeweils die beiden Verzweigungsleitungen 5' und 5" gegenüber dem Bandbereich der jeweils anderen Antenneneinrichtung sperren.

Aufgabe der vorliegenden Erfindung ist es ausgehend von dem erläuterten Stand der Technik eine demgegenüber einfache und kostengünstig aufgebaute Zwei-Bereichs-Antenne zu schaffen.

Die Aufgabe wird erfindungsgemäß entsprechend der im Anspruch 1 angegebenen Merkmale gelöst. Vorteilhafte Ausgestaltungen der Erfindung sind in den Unteransprüchen angegeben.

Es muss als durchaus verblüffend und überraschend bezeichnet werden, dass auf eine herkömmliche Combiner- oder Verzweigungsschaltung verzichtet werden kann. Die auch erfindungsgemäß benötigten frequenzselektiven Komponenten müssen nämlich in Abweichung zum Stand der Technik nicht durch separate in der Combiner-Schaltung integrierte Komponente realisiert werden, sondern können erfindungsgemäß in die Antenneneinrichtung selbst integriert werden.

Eine Integration der betreffenden Komponenten in die Antenneneinrichtung läßt sich allein durch entsprechende Ausführung der Symmetrierung und der von der Verzweigungsstelle ausgehenden wirksamen elektrischen Leitungslänge der betreffenden Antenneneinrichtung realisieren, ohne dass es dazu separater Komponenten, wie beim Stand der Technik, bedarf.

Es hat sich als besonders günstig erwiesen, eine Anpassung der Symmetrierung durch zwischen der Symmetrierung einzubauende Kurzschluß-Einrichtungen umzusetzen. Durch Größe und Anordnung dieser Kurzschlußeinrichtungen kann die wirksame elektrische Länge der Symmetrierung so angepaßt werden, dass jede in der betreffenden Antenneneinrichtung integrierte frequenzselektive Komponente (beispielsweise nach Art eines Bandpasses) jeweils für die Frequenz der zweiten Antenneneinrichtung für den jeweils anderen Frequenzbandbereich sperrt, also im Leerlauf betrieben wird.

Die Erfindung wird nachfolgend anhand eines Ausführungsbeispiels näher erläutert. Dabei zeigen im einzelnen:
- Figur 1 :: ein schematisches Blockdiagramm zur Erläuterung einer Zwei-Bereichs-Antenne nach dem Stand der Technik;
- Figur 2 :: ein zur Figur 1 abgewandeltes schematisches Blockschaltbild zur Erläuterung der erfindungsgemäßen Zwei-Bereichs-Antenne;
- Figur 3 :: ein Prinzipschaltbild zur Erläuterung der Funktionsweise der erfindungsgemäßen Zwei-Bereichs-Antenne;
- Figur 4 :: eine schematische Querschnittsdarstellung durch ein Ausführungsbeispiel der erfindungsgemäßen Zwei-Bereichs-Antenne;
- Figur 5 :: eine schematische, auszugsweise Seitendarstellung einer von den in Figur 4 gezeigten Zwei-Antennen-Einrichtungen zur weiteren Verdeutlichung der Einspeisung und der Anordnung eines Kurzschlusses; und
- Figur 6 :: eine auszugsweise Draufsicht längs der Schnittdarstellung VI-VI in Figur 5.

Anhand von Figur 2 ist in Abweichung zu einer nach dem Stand der Technik bekannten Zwei-Bereichs-Antenne, wie diese in Figur 1 wiedergegeben ist, dargestellt, dass anstelle der eigentlichen Verzweigungsschaltung erfindungsgemäß nur ein Verzweigungs- oder Summenpunkt, nachfolgend auch Sternpunkt 5 genannt, vorgesehen ist, an welchem eine Antenneneingangsleitung 1' elektrisch in die beiden Verzweigungsleitungen 5' und 5" verzweigt wird.

Jede dieser beiden Verzweigungsleitungen 5', 5" führt zu den beiden Antenneneinrichtungen 7' und 7", die jeweils einen Strahler 9' und 9" mit Dipolstruktur, im gezeigten Ausführungsbeispiel in Form zweier λ/2-Dipole umfassen (Figur 4).

In diese Strahleranordnung 9', 9" ist quasi jeweils eine zugehörige frequenzselektive Komponente 11', 11" integriert, die durch die Funktion aus der Symmetrierung der Dipolstrahler 9', 9" und der zugehörigen elektrischen Leitungslänge zwischen dem Verzweigungspunkt 5 und der Einspeisestelle am zugehörigen Dipolstrahlers bestimmt wird.

Wie sich aus der Prinzipdarstellung gemäß Figur 3 ergibt, erfolgt die Einspeisung für eine derartige Zwei-Bereichs-Antenne über einen gemeinsamen Antenneneingang 1, d.h. eine gemeinsame Antenneneingangsleitung 1', worüber die Frequenzsignale zur Übertragung im GSM 900- bzw. GSM 1800-Frequenzbandbereich zugeführt werden. Die Einspeisung erfolgt bevorzugt über eine Koaxialleitung, wobei in Figur 3 die Koaxialleitung, d.h. der Innen- und der Außenleiter zur Verdeutlichung des Schaltprinzips als Zweileiter-Schaltung wiedergegeben ist.

Bei entsprechendem Strahlungswiderstand 10' bzw. 10" für die GSM 900- bzw. die GSM 1800-Antenne kann nunmehr die benötigte frequenzselektive Komponente beispielsweise in Form eines Bandpasses so angepaßt und optimiert werden, dass jeweils zwei Resonanzkreise 13, 13" gebildet werden, die jeweils für die Frequenz der anderen Antenne gesperrt sind, also im Leerlauf betrieben werden. Dazu ist, wie bereits erwähnt, die elektrische Länge der jeweiligen Verzweigungsleitung 5' bzw. 5" zwischen dem Verteil- oder Sternpunkt 5 und der jeweiligen Einspeisestelle an der zugehörigen Antenneneinrichtung 7', 7" einschließlich der nachfolgenden Länge von der Einspeisestelle 12' bzw. 12a" bis zu dem nachfolgend noch erläuterten Kurzschluß in der Summe entsprechend den nachfolgend angegebenen Formeln zu wählen, so dass die erläuterten frequenzselektiven Komponenten oder Bandpaßfilter ihre jeweilige Sperrfunktion für den Frequenzbandbereich der jeweils anderen Antenne optimal gemäß der nachfolgend noch erörterten Formeln erfüllen können.

Nachfolgend wird auf die weiteren Figuren 4 ff. Bezug genommen, die ein konkreteres Ausführungsbeispiel betreffen.

In Figur 4 ist in Vertikalschnittdarstellung eine Zwei-Bereichs-Antenne in schematischer Wiedergabe gezeigt, die auf einem als Reflektor 19, der auch als Grundplatte zum Aufbau der Antennenanordnung dient, aufgebaut ist, wobei die Zwei-Bereichs-Antenne mit einem abnehmbaren, für elektromagnetische Strahlung durchlässigen Gehäuse 21 versehen ist.

Im Inneren des Gehäuses 21 ist eine erste Antenneneinrichtung 7', d.h. ein erster Strahler 7' zum Betrieb entsprechend dem GSM 1800-Standard vorgesehen, und zwar in Form eines Dipoles 23. Die beiden Dipolhälften 23a und 23b sitzen am oberen Ende einer zugehörigen Halterung 24, wobei im gezeigten Ausführungsbeispiel die beiden Halterungshälften 24a, 24b einstückig ausgebildet und durch entsprechendes Biegen und Kanten geformt sind, und zwar unter Ausbildung eines unteren, gemeinsamen in die beiden Halterungshälften 24a, 24b übergehenden Fuß- oder Verankerungsabschnittes 27, der über eine beispielsweise von unten her in das Reflektorblech 19 eingedrehte Schraube 28 sicher gehalten und verankert werden kann (Figur 5). Die beiden Dipolhälften 23a und 23b werden durch zwei Symmetrierungshälften 25a und 25b getragen bzw. gehalten und bilden mit den oberhalb eines noch zu erläuternden Kurzschlusses 41 liegenden Bereiches die Symmetrierung des Dipols 23. Entsprechendes gilt für die Halterung 30 der zweiten Antenneneinrichtung 7". Auch hier werden die Symmetrierungshälften 31a und 31b durch die oberhalb eines Kurzschlusses 41" liegenden Abschnitte der Halterungshälften 30a und 30b gebildet.

Die Höhe und die Dipollänge sind auf den zu übertragenden Frequenzbandbereich und das Strahlungsdiagramm, in diesem Ausführungsbeispiel auf den 1800 MHz-Bandbereich abgestimmt.

Daneben sitzt die zweite Antenneneinrichtung 7", wobei auch dieser Strahler als Dipolstrahler 29 mit zwei Dipolhälften 29a und 29b ausgebildet ist, die am oberen Ende einer Symmetrierung 31 mit zwei Symmetrierungshälften 31a und 31b gehalten sind. Grundsätzlich kann der Aufbau und die Verankerung am Reflektorblech 19 ähnlich wie im Fall des ersten erläuterten Dipolstrahlers 23 ausgebildet sein. Die Länge der Dipolhälften und der Symmetrierung sowie die Höhe der Halterungshälften sind bei diesem Strahler zur Übertragung des 900 MHz-Bandbereiches mit einem entsprechend gewünschten Strahlungsdiagramm abgestimmt, weshalb die Länge der Dipole doppelt so groß ist wie bei der ersten Antenneneinrichtung 7'.

Jeweils am oberen Ende der Symmetrierung kann bei der Antenneneinrichtung bei Bedarf ein nichtleitendes Fixierelement 35 vorgesehen sein, welches die beiden Symmetrierungshälften relativ zueinander fixiert, was lediglich der Verbesserung der Stabilität der Antenneneinrichtung dient (Figur 5).

Von einem in Figur 4 nicht näher dargestellten KoaxialAnschluß 1 geht zunächst ein gemeinsames Koaxialkabel 1' aus, welches zu dem Verteil- oder Sternpunkt 5 führt, wie er auch in Figur 4 dargestellt ist.

Von diesem Sternpunkt 5 gehen dann die beiden Verzweigungsleitungen 5', 5" zu den beiden Strahlern 7', 7" aus, wobei jeder der beiden Verzweigungsleitungen 5', 5" im gezeigten Ausführungsbeispiel im wesentlichen parallel und benachbart zu einer der beiden Symmetrierungshälften 25b beim Strahler 7' bzw. 31b beim Strahler 7" verläuft. Wie aus den Zeichnungen auch ersichtlich ist, erfolgt bei derartigen Dipolantennen die Einspeisung üblicherweise derart, dass (wie sich insbesondere auch aus der schematischen Darstellung gemäß Figur 5 ergibt) der Außenleiter 5'a bzw. 5"a der koaxialen Verzweigungsleitungen 5' bzw. 5" in Höhe jeweils der einen Dipolhälfte, beispielsweise der Dipolhälfte 23b elektrisch leitend an der Einspeisestelle 12'a angeschlossen wird, und dass der über diese zugehörige Dipolhälfte 23b hinausgeführte Innenleiter 5'b (bzw. 5"b bei der Antenneneinrichtung 7") über eine Verbindungsbrücke 39' (bzw. 39") innenseitig mit der jeweils zweiten Dipolhälfte 23a bzw. 29a elektrisch leitend verbunden ist. Dadurch läßt sich die gewünschte bekannte symmetrische Einspeisung 12' (bzw. 12") realisieren.

Schließlich ist auch noch zwischen den beiden Symmetrierungshälften 25a und 25b des ersten Strahlers 7' bzw. den beiden Symmetrierungshälften 31a und 31b des zweiten Strahlers 7" jeweils der erwähnte Kurzschluß 41' bzw. 41" vorgesehen, der bezüglich seiner Lage und Anordnung so gewählt wird, dass darüber jeweils die ingetriert gebildete frequenzselektive Komponente 11' bzw. 11" beispielsweise nach Art eines Bandpasses so abgestimmt ist, damit die beiden Strahler, d.h. die beiden frequenzselektiven Komponenten sich jeweils gegenseitig sperren. Somit wird über die so gebildeten frequenzselektiven Komponenten jeweils eine Sperrwirkung bezüglich der über den jeweils anderen Strahler abgestrahlten bzw. empfangenen Frequenzbandbereiches erzielt, so dass also bezüglich des jeweils anderen Frequenzbandbereiches die jeweils andere frequenzselektive Komponente (Bandpaß) im Leerlauf betrieben wird. Durch die erwähnten Kurzschlüsse 41' bzw. 41" wird die wirksame Länge der Symmetrierung jeweils auf den Abstand von der Oberseite des zugehörigen Kurzschlusses 41' bzw. 41" bis zur Höhe der Dipolstrahler 23 bzw. 29 begrenzt. Mit anderen Worten könnte der Reflektor an sich in Höhe dieser Kurzschlüsse (d.h. der Oberseite der Kurzschlüsse) vorgesehen sein.

Die elektrische Länge der Antennen- oder Verzweigungsleitung 5' plus die elektrische Länge der Symmetrierung (die hier der Länge der Symmetrierung entspricht) von der Einspeisestelle 12' bzw. 12'a bis zum Kurzschluß 41' bzw. die entsprechende elektrische Länge der Antennen- oder Verzweigungsleitung 5" plus die Länge der Symmetrierung von der Einspeisestelle 12" bzw. 12"a bis zu dem Kurzschluß 41" in einer Länge ausgeführt, dass deren Summe jeweils die nachfolgenden Formel erfüllen:
Elektrische Länge für die erste Antenneneinrichtung 7', 9':${\text{L1 (GSM 1800) = λ}}_{\text{2}} {\text{/4 + n · (λ}}_{\text{2}} \text{/2)}$ bzw.
Elektrische Länge für die zweite Antenneneinrichtung 7", 9":${\text{L2 (GSM 900) = λ}}_{\text{1}} {\text{/4 + n · (λ}}_{\text{1}} \text{/2)}$
wobei λ₂ die Wellenlänge für den zweiten Frequenzbandbereich entsprechend dem GSM 900-Standard (in dem vorliegenden Ausführungsbeispiel) und λ₁ die Wellenlänge für den Mobilfunkbereich entsprechend dem GSM 1800-Standard (in dem erläuterten Ausführungsbeispiel) entspricht, und n dabei die Werte 0, 1, 2, 3, ... annehmen kann, also n eine Zahl der natürlichen Zahlen einschließlich der 0 sein kann. Mit anderen Worten hängt also die elektrische Gesamtlänge der ersten Antenneneinrichtung 7', 9' beispielsweise für den GSM 1800-Standard von der Wellenlänge des über die zweite Antenneneinrichtung übertragenden Frequenzbandes und die elektrische Gesamtlänge der zweiten Antenneneinrichtung von der Wellenlänge des über die erste Antenneneinrichtung übertragenen Frequenzbandes ab.

Entsprechend dem erläuterten Ausführungsbeispiel kann also allein nur durch entsprechende Bemessung der elektrischen Länge der zugehörigen Verzweigungsleitung 5', 5" und durch entsprechende Anordnung des jeweils zugehörigen Kurzschlusses 41', 41" in einer geeigneten Höhe zwischen den beiden zugehörigen Symmetrierungshälften 23a, 23b bzw. 29a, 29b, also in einem geeigneten Abstand von den Dipolhälften ein integrierter Bandpaßfilter geschaffen werden, ohne dass separate zusätzliche Bandpaßfiltereinrichtungen notwendig sind.

Da, wie oben ausgeführt ist, die gesamte elektrische Leitungslänge vom Verzweigungspunkt 5 über die obere Einspeisestelle in Höhe der jeweiligen Dipolhälften plus der Länge von dieser Einspeisestelle bis zu dem oberen Ende des zugehörigen Kurzschlusses 41', 41" für die Bemessung zur Erzielung der Sperr- bzw. Leerlaufwirkung entscheidend ist, kann die Länge des Kurzschlußelementes und die Breite unterschiedlich ausgebildet sein. Von daher kann das Längen- oder Höhenmaß des jeweiligen Kurzschlußelementes 41', 41" auch unterschiedlich gewählt werden, wobei das Kurzschlußelement zusätzlich der mechanischen Festigund Steifigkeit der gesamten Anordnung dient, beispielsweise auch eine gewünschte Vibrationsdämpfung bewirkt.

Das Beispiel ist für eine Zwei-Bereichs-Antenne erläutert worden. Das Ausführungsbeispiel läßt sich allgemein aber auch für eine mehr als zwei Bereiche umfassenden Antenne umsetzen, allgemein also für eine Mehr-Bereichs-Antenne.

## Patentansprüche

1. Mehr-Bereichs-Antenne mit mindestens einer ersten und einer zweiten Antenneneinrichtung (7', 7") zum Senden oder Empfangen, bei welcher die zumindest erste und zweite Antenneneinrichtung (7', 7") Dipolstruktur aufweisen und bei der die zugehörigen Dipolhälften (23a, 23b; 29a, 29b) über Symmetrierungen (25, 31) gegenüber einer Grundplatte bzw. einem Reflektor (19) angeordnet und/oder gehalten sind, wobei die Einspeisung über eine gemeinsame Antenneneingangsleitung (1') und eine Verzweigungsschaltung (5) erfolgt und dazu ferner zumindest zwei frequenzselektive Komponenten (11', 11") vorgesehen sind, die jeweils für den über die andere Antenneneinrichtung (7', 7") übertragenen Frequenzbandbereich sperren,
**gekennzeichnet durch** die folgenden weiteren Merkmale
- die frequenzselektiven Komponenten (11', 11") sind in die jeweilige Antenneneinrichtung (7', 7") integriert, und
- die frequenzselektiven Komponenten (11', 11") sind für die jeweilige zugehörige Dipolantenneneinrichtung (7', 7"), **durch** entsprechende Ausbildung der wirksamen elektrischen Länge der betreffenden Symmetrierung (25, 31) und der elektrischen Länge der zugehörigen Verzweigungsleitung (5', 5") zwischen dem Verzweigungspunkt (5) und der Einspeisestelle (12) an der zugehörigen eine Dipolstruktur aufweisenden Antenneneinrichtung (7', 7") gebildet.

2. Mehr-Bereichs-Antenne nach Anspruch 1, **dadurch gekennzeichnet, dass** die elektrische Länge der Verzweigungsleitung (5', 5") plus die wirksame Länge der Symmetrierung (25, 31) jeweils eine elektrische Gesamtlänge aufweisen, deren Abweichung vom Wert der Formel${\text{λ}}_{\text{i}} {\text{/4 + n · (λ}}_{\text{i}} \text{/2)}$ weniger als 40%, vorzugsweise weniger als 30%, weniger als 20%, weniger als 10%, insbesondere weniger als 5% oder weniger als 1% beträgt, wobei bezogen auf die jeweilige Antenneneinrichtung (7' bzw. 7") die Wellenlänge λᵢ der Wellenlänge des über die zumindest eine andere Antenneneinrichtung (7" bzw. 7') übertragenen Frequenzbandes entspricht und n = 0, 1, 2, 3, ... beträgt.

3. Mehr-Bereichs-Antenne nach Anspruch 1 oder 2, **dadurch gekennzeichnet, dass** zwischen den jeweils beiden Symmetrierungshälften (25a, 25b bzw. 31a, 31b) einer jeweiligen Antenneneinrichtung (7', 7") jeweils ein die beiden Symmetrierungshälften (25a, 25b bzw. 31a, 31b) verbindendes Kurzschlußelement (41', 41") angeordnet ist.

4. Mehr-Bereichs-Antenne nach Anspruch 3, **dadurch gekennzeichnet, dass** die jeweilige Antennen- oder Strahlereinrichtung (7', 9'; 7", 9") über einen Reflektor (19) gehalten ist, wobei die Höhe dieser Halteeinrichtung (24; 30) größer ist als die elektrisch wirksame Länge der Symmetrierung (25, 31) der zugehörigen Antenneneinrichtung (7', 7"), die durch den Abstand zwischen den Strahlern (9', 9") und den zugehörigen Kurzschlußelementen (41', 41") festgelegt ist.

5. Mehr-Bereichs-Antenne nach Anspruch 3 oder 4, **dadurch gekennzeichnet, dass** die Höhe des Kurzschlusses (41', 41") bezogen auf den Gesamtabstand zwischen den Strahlern (9', 9") und dem Reflektor (19) weniger als 50%, vorzugsweise weniger als 40% der Gesamthöhe der Halteeinrichtungen (24; 30) der Strahler (9', 9") beträgt.

6. Mehr-Bereichs-Antenne nach einem der Ansprüche 3 bis 5, **dadurch gekennzeichnet, dass** die Kurzschlußelemente (41', 41") aus leitenden Blöcken, Brücken oder sonstigen Verbindungselementen bestehen, insbesondere Metallblöcken, deren Dicke dem Abstand der jeweils zugehörigen Symmetrierungshälften (25a, 25b; 31a, 31b) entspricht.

7. Mehr-Bereichs-Antenne nach einem der Ansprüche 3 bis 6, **dadurch gekennzeichnet, dass** die Kurzschlußelemente (41', 41") zwischen den beiden Symmetrierungshälften (25a, 25b; 31a, 31b) eingelötet sind.

8. Mehr-Bereichs-Antenne nach einem der Ansprüche 1 bis 7, **dadurch gekennzeichnet, dass** das Kurzschlußelement (41', 41") aus Klemm- und/oder Schraubelementen besteht.

9. Mehr-Bereichs-Antenne nach einem der Ansprüche 1 bis 7, **dadurch gekennzeichnet, dass** das Kurzschlußelement (41', 41") aus einer oder zwei aufeinanderzuweisenden Kröpfungen oder Abwinklungen an den zugehörigen Symmetrierungshälften (25a, 25b; 31a, 31b) besteht, die miteinander elektrisch verbunden sind.

10. Mehr-Bereichs-Antennen nach einem der Ansprüche 1 bis 9, **dadurch gekennzeichnet, dass** die Antenneneingangsleitung (1') und die Verzweigungsleitung (5', 5") als Koaxialkabel ausgebildet sind.

## Claims

1. Multiband antenna having at least one first and one second antenna device (7', 7") for transmitting or receiving, in which the at least first and second antenna devices (7', 7") have a dipole structure and in which the associated dipole halves (23a, 23b; 29a, 29b) are arranged and/or held opposite a baseplate or reflector (19) by means of baluns (25, 31), the feed coming via a common antenna input line (1') and a branch circuit (5), and, for this purpose, at least two frequency-selective components (11', 11".) additionally being provided which each reject the frequency band range transmitted via the other antenna device (7', 7"),
**characterized by** the following further features:
- the frequency-selective components (11', 11") are integrated in the respective antenna device (7', 7"), and
- the frequency-selective components (11', 11") are formed for the respective associated, dipole antenna device (7', 7") by appropriate design of the effective electrical length of the balun (25, 31) concerned and of the electrical length of the associated branch line (5', 5") between the branch point (5) and the feed point (12) on the associated antenna device (7', 7") having a dipole structure.

2. Multiband antenna according to Claim 1, **characterized in that** the electrical length of the branch line (5', 5") plus the effective length of the balun (25, 31) have a respective electrical total length whose discrepancy from the value of the formula${\text{λ}}_{\text{i}} {\text{/4 + n · (λ}}_{\text{i}} \text{/2)}$ is less than 40%, preferably less than 30%, less than 20%, less than 10%, particularly less than 5% or less than 1%, where, with reference to the respective antenna device (7' or 7"), the wavelength λᵢ is equivalent to the wavelength of the frequency band transmitted via the at least one other antenna device (7" or 7'), and n = 0, 1, 2, 3, ...

3. Multiband antenna according to Claim 1 or 2, **characterized in that** a respective shorting element (41', 41") connecting the two balun halves (25a, 25b and 31a, 31b) is arranged between the two respective balun halves (25a, 25b and 31a, 31b) of a respective antenna device (7', 7").

4. . Multiband antenna according to Claim 3, **characterized in that** the respective antenna device or radiating device (7', 9'; 7", 9") is held across [sic] a reflector (19), the height of this support device (24; 30) being greater than the electrically effective length of the balun (25, 31) of the associated antenna device (7' , 7") , which is defined by the distance between the radiating elements (9', 9") and the associated shorting elements (41', 41").

5. Multiband antenna according to Claim 3 or 4, **characterized in that** the height of the shorting element (41', 41"), with reference to the total distance between the radiating elements (9', 9") and the reflector (19), is less than 50%, preferably less than 40% of the total height of the support devices (24; 30) for the radiating elements (9', 9").

6. Multiband antenna according to one of Claims 3 to 5, **characterized in that** the shorting elements (41', 41") comprise conductive blocks, bridges or other connecting elements, particularly metal blocks, whose thickness is equivalent to the distance between the respectively associated balun halves (25a, 25b; 31a, 31b)

7. Multiband antenna according to one of Claims 3 to 6, **characterized in that** the shorting elements (41', 41") are soldered in between the two balun halves (25a, 25b; 31a, 31b)

8. Multiband antenna according to one of Claims 1 to 7, **characterized, in that** the shorting element (41', 41") comprises clamp elements and/or screw elements.

9. Multiband antenna according to one of Claims 1 to 7, **characterized in that** the shorting element (41', 41") comprises one or two offsets or angles pointing to one another on the associated balun halves (25a, 25b; 31a, 31b), which are electrically connected to one another.

10. Multiband antennas according to one of Claims 1 to 9, **characterized in that** the antenna input line (1') and the branch line (5', 5") are in the form of coaxial. cables.

## Revendications

1. Antenne multibande comportant au moins un premier dispositif d'antenne (7') et un deuxième dispositif d'antenne (7") pour émettre ou recevoir, dans laquelle le premier dispositif d'antenne (7') et le deuxième dispositif d'antenne (7") présentent une structure dipolaire et dans laquelle les moitiés de dipôles associées (23a, 23b ; 29a, 29b) sont agencées et/ou maintenues via des symétrisations (25, 31) par rapport à une plaque de base ou à un réflecteur (19), l'alimentation ayant lieu via une ligne d'entrée d'antenne (1') commune et un circuit de bifurcation (5), et dans laquelle sont en outre prévues au moins deux composantes (11', 11") sélectives en fréquence qui bloquent chacune pour la gamme de bande de fréquence transmise via l'autre dispositif d'antenne (7', 7"), **caractérisée par** les autres caractéristiques suivantes :
- les composantes (11', 11") sélectives en fréquence sont intégrées dans le dispositif d'antenne respectif (7', 7"), et
- les composantes (11', 11") sélectives en fréquence sont formées pour chaque dispositif d'antenne dipolaire associé (7', 7") par une réalisation correspondante de la longueur électrique active de la symétrisation (25,31) correspondante et de la longueur électrique de la ligne de bifurcation (5', 5") associée entre le point de bifurcation (5) et le point d'alimentation (12) au niveau du dispositif d'antenne (7', 7") présentant une structure dipolaire.

2. Antenne multibande selon la revendication 1, **caractérisée en ce que** la longueur électrique de la ligne de bifurcation (5', 5") plus la longueur active de la symétrisation (24, 31) présentent chacune une longueur électrique totale dont l'écart vis-à-vis de la valeur de la formule${\text{λ}}_{\text{i}} {\text{/4+n · (λ}}_{\text{i}} \text{/2)}$ est inférieur à 40 %, de préférence inférieur à 30 %, inférieur à 20 %, inférieur à 10 %, en particulier inférieur à 5 % ou inférieur à 1 %, et par rapport au dispositif d'antenne respectif (7' ou 7"), la longueur d'onde λi, correspondant à la longueur d'onde de la bande de fréquences transmise via ledit au moins un dispositif d'antenne (7" ou 7'), et n = 0, 1,2,3,....

3. Antenne multibande selon l'une ou l'autre des revendications 1 et 2, **caractérisée en ce qu'**entre les deux moitiés de symétrisation respectives (25a, 25b ou 31a, 31b) d'un dispositif d'antenne respectif (7', 7") est agencé un élément de court-circuit respectif (41', 41") connectant les deux moitiés de symétrisation (25a, 25b ou 31a, 31b).

4. Antenne multibande selon la revendication 3, **caractérisée en ce que** le dispositif d'antenne ou d'émetteur respectif (7', 9' ; 7", 9") est retenu par un réflecteur (19), la hauteur de ce dispositif de retenue (24 ; 30) étant supérieure à la longueur électriquement active de la symétrisation (25, 31) du dispositif d'antenne (7', 7") associé, qui est fixée par la distance entre les émetteurs (9', 9") et les éléments de court-circuit (41', 41") associés.

5. Antenne multibande selon l'une ou l'autre des revendications 3 et 4, **caractérisée en ce que** la hauteur du court-circuit (41', 41") par rapport à la bande entière entre les émetteurs (9', 9") et le réflecteur (19) est inférieure à 50 %, de préférence inférieure à 40 % de la hauteur totale des dispositifs de retenue (24 ; 30) des émetteurs (9', 9").

6. Antenne multibande selon l'une des revendications 3 à 5, **caractérisée en ce que** les éléments de court-circuit (41', 41") sont constitués par des blocs, des ponts ou d'autres éléments de connexion conducteurs, en particulier par des blocs métalliques dont l'épaisseur correspond à la distance des moitiés de symétrisation respectivement associées (25a, 25b ; 31a, 31b).

7. Antenne multibande selon l'une des revendications 3 à 6, **caractérisée en ce que** les éléments de court-circuit (41', 41") sont soudés entre les deux moitiés de symétrisation (25a, 25b ; 31a, 31b).

8. Antenne multibande selon l'une des revendications 1 à 7, **caractérisée en ce que** l'élément de court-circuit (41', 41") est constitué par des éléments de serrage et/ou de vissage.

9. Antenne multibande selon l'une des revendications 1 à 7, **caractérisée en ce que** l'élément de court-circuit (41', 41") est constitué par un coudage ou pliage, ou par deux coudages ou pliages tournés l'un vers l'autre, sur les moitiés de symétrisation associées (25a, 25b ; 31a, 31b), qui sont électriquement connectés l'un à l'autre.

10. Antenne multibande selon l'une des revendications 1 à 9, **caractérisée en ce que** la ligne d'entrée d'antenne (1') et la ligne de bifurcation (5', 5") sont réalisées sous forme de câbles coaxiaux.
